# EUROPÄISCHE PATENTSCHRIFT

(11) **EP 0 993 265 B1**
(45) Veröffentlichungstag und Bekanntmachung des Hinweises auf die Patenterteilung: **17.10.2001**
(21) Anmeldenummer: 98940138.5
(22) Anmeldetag: 03.07.1998
(51) Int. Cl.: A47L 11/40, A47L 9/32, B25G 3/38

(54) **REINIGUNGSGERÄT**
CLEANER
APPAREIL NETTOYEUR

(30) Priorität: 03.07.1997 DE 19728441
(43) Veröffentlichungstag der Anmeldung: 19.04.2000
(73) Patentinhaber: Alfred Kärcher GmbH & Co., 71364 Winnenden (DE)
(72) Erfinder: KLÖPFER, Martin, D-71364 Winnenden (DE); NEUMAYER, Ingo, A-6923 Lauterach (AT)
(74) Vertreter: Böhme, Ulrich, Dr. Dipl.-Phys.
(86) Internationale Anmeldenummer: EP9804140
(87) Internationale Veröffentlichungsnummer: WO9901062

(56) Entgegenhaltungen:
- EP-A- 0 286 328
- EP-A- 0 670 139
- US-A- 4 570 278
- US-A- 4 654 927
- US-A- 5 253 384

## Beschreibung

Die Erfindung betrifft ein Reinigungsgerät mit zwei parallel zueinander an einem Rahmen gelagerten, gegensinnig rotierend angetriebenen Bürstenwalzen und mit einem an dem Rahmen angreifenden Schubgriff, der in Richtung der Drehachsen der Bürstenwalzen von dem Rahmen absteht und hinsichtlich einer Drehung um eine parallel zu den Drehachsen der Bürstenwalzen verlaufende Richtung drehfest mit dem Rahmen verbunden ist.

Ein solches Reinigungsgerät ist aus der US-A-4,570,278 bekannt.

Bei dieser Art der Reinigung, bei der die Bürstenwalzen gegensinnig rotieren, heben sich die Vortriebskräfte der beiden Bürstenwalzen auf das Reinigungsgerät auf, zum Verschieben des Reinigungsgerätes müssen daher Schub- oder Zugkräfte ausgeübt werden, da die Bürstenwalzen zu dieser Bewegung nicht beitragen.

Es ist Aufgabe der Erfindung, ein gattungsgemäßes Reinigungsgerät so auszubilden, daß die Drehbewegung der Bürstenwalzen zur Verschiebung des Reinigungsgerätes ausgenutzt werden kann.

Diese Aufgabe wird bei einem Reinigungsgerät der eingangs beschriebenen Art erfindungsgemäß dadurch gelöst, daß der Schubgriff an seinem vom Rahmen entfernten Ende quer zu seiner Längsrichtung im Abstand angeordnete Griffelemente aufweist und daß die Griffelemente im wesentlichen symmetrisch zu einer parallel zu den Drehachsen der Bürstenwalzen verlaufenden, zwischen diesen liegenden Vertikalebene angeordnet sind.

Eine solche Anordnung macht es möglich, das Reinigungsgerät um eine Achse zu verkippen, die zwischen den beiden Bürsten liegt und parallel zu diesen verläuft. Dadurch können über den Schubgriff besonders einfach Drehmomente auf den Rahmen übertragen werden, die wahlweise die eine oder die andere der beiden Bürstenwalzen mehr belasten und die dann dazu führen, daß das gesamte Gerät wahlweise nach links oder nach rechts ausweicht.

Bei einer bevorzugten Ausführungsform kann vorgesehen sein, daß der Schubgriff um eine quer zur Richtung der Drehachsen verlaufende Achse schwenkbar mit dem Rahmen verbunden ist. Dadurch kann der Schubgriff in seiner Höhe verschwenkt werden, gegebenenfalls auch in verschiedenen Winkellagen festgestellt werden. Eine drehfeste Verbindung ist nur in einer Richtung notwendig, die parallel zu den Drehachsen der Bürstenwalzen verläuft.

Gemäß einer bevorzugten Ausführungsform ist vorgesehen, daß der Schubgriff zwischen den Bürstenwalzen am Rahmen angreift, insbesondere liegt dabei der Angriffspunkt des Schubgriffes am Rand des Rahmens im Bereich der Enden der Bürstenwalzen.

Bei einer besonders einfachen Ausgestaltung kann der Schubgriff die Form einer Stange haben.

Es ist aber auch möglich, den Schubgriff in an sich bekannter Weise in Form eines U-förmigen Bügels auszubilden.

Bei einer weiteren bevorzugten Ausführungsform ist vorgesehen, daß der Schubgriff um eine senkrecht auf dem Rahmen stehende Schwenkachse in eine Lage verschwenkbar ist, in der er senkrecht zur Richtung der Drehachsen der Bürstenwalzen vom Rahmen absteht. Dies ist die an sich übliche Stellung des Schubgriffes für ein Zweibürsten-Reinigungsgerät, in dieser Stellung kann das Reinigungsgerät in der konventionellen Weise durch Schub- und Zugkräfte verfahren werden. Diese Umschwenkmöglichkeit des Schubgriffes ermöglicht es somit dem Benutzer, wahlweise in konventioneller Weise das Gerät zu verschieben oder durch Verkippung des Rahmens durch die Bewegung der Bürstenwalzen verschieben zu lassen.

Dabei ist es günstig, wenn der Schubgriff in seinen beiden Stellungen, in denen er sich in Richtung der Drehachsen der Bürstenwalzen erstreckt oder quer dazu, fixierbar ist.

Gerade bei einer derartigen Ausgestaltung, bei der der Schubgriff auch in eine konventionelle, quer zur Drehachse der Bürstenwalzen gerichtete Stellung verschwenkbar ist, ist es vorteilhaft, wenn der Angriffspunkt des Schubgriffes am Rande des Rahmens im Bereich der Enden der Bürstenwalzen liegt. Dadurch ist es für den Benutzer möglich, den Rahmen mit seinem dem Angriffspunkt gegenüberliegenden Ende unter Gegenstände einzuschieben, beispielsweise unter Schränke etc., ohne daß dabei der am Rahmen angreifende Schubgriff stört.

Bei einer bevorzugten Ausführungsform ist vorgesehen, daß der Schubgriff in mindestens zwei Abschnitte unterteilt ist, die in einer Arbeitsstellung aneinander anschließend festgelegt sind, in einer Ruhestellung dagegen zusammenfaltbar sind.

Dabei ist insbesondere günstig, wenn die zusammengefalteten Abschnitte des Schubgriffes auf die Oberseite des Rahmens auflegbar sind.

Eine solche Konstruktion ermöglicht es, den Schubgriff platzsparend zusammenzulegen und ihn gegebenenfalls auf der Oberseite des Gerätes so aufzulegen, daß insgesamt ein sehr kompakter Aufbau erzielt wird, wenn das Gerät nicht im Einsatz ist.

Die nachfolgende Beschreibung bevorzugter Ausführungsformen der Erfindung dient im Zusammenhang mit der Zeichnung der näheren Erläuterung. Es zeigen:
- Figur 1: eine Schnittansicht längs Linie 1-1 in Figur 2 bei einem Reinigungsgerät mit einem Schubgriff in konventioneller Stellung;
- Figur 2: eine Draufsicht auf das Reinigungsgerät der Figur 1 mit zwei unterschiedlichen Stellungen des Schubgriffes;
- Figur 3: eine Ansicht ähnlich Figur 1 mit dem Schubgriff senkrecht zur konventionellen Stellung beim Verkippen des Rahmens in einer Richtung;
- Figur 4: eine Ansicht ähnlich Figur 3 beim Verkippen des Rahmens in der anderen Richtung;
- Figur 5: eine schematische Vorderansicht eines Reinigungsgerätes mit einem in der Mitte abklappbaren Schubgriff und
- Figur 6: eine Ansicht ähnlich Figur 2 bei dem Reinigungsgerät der Figur 5 mit ausgeklapptem und mit eingeklapptem Schubgriff.

Das in der Zeichnung dargestellte Reinigungsgerät umfaßt ein nach unten offenes, haubenförmiges Gehäuse 1, in dem nach unten aus dem Gehäuse 1 austretend im Abstand zueinander zwei gleichgeartete Bürstenwalzen 2, 3 um parallel zueinander verlaufende Drehachsen drehbar gelagert sind. Die Bürstenwalzen werden über einen Antrieb 4 und geeignete Übertragungsmittel, im dargestellten Ausführungsbeispiel Treibriemen 5, 6, gegensinnig rotierend angetrieben.

Die Art der Lagerung der Bürstenwalzen 2, 3 ist in der Zeichnung nicht näher dargestellt, hier handelt es sich um konventionelle Technik. Dazu können Lager an einem speziellen Rahmen oder am Gehäuse angeordnet sein, im Rahmen dieser Anmeldung werden all diese Teile, die die Bürstenwalzen 2, 3 lagern, pauschal als "Rahmen" bezeichnet.

An der Oberseite des Gehäuses greift in der Mitte zwischen den beiden Bürstenwalzen 2 und 3 und in unmittelbarer Nähe einer Seitenkante 7 des Gehäuses 1 ein Schubgriff 8 an, der mit dem Gehäuse 1 in aus der Zeichnung nicht näher ersichtlicher Weise um eine Achse drehfest verbunden ist, die parallel zu den Drehachsen der Bürstenwalzen 2, 3 verläuft. Dagegen ist der Schubgriff 8 sowohl um eine horizontale als auch um eine vertikale Schwenkachse, die beide senkrecht auf den Drehachsen der Bürstenwalzen 2, 3 stehen, verschwenkbar.

Die Verschwenkung um die horizontale Schwenkachse führt dazu, daß der Schubgriff 8 gegenüber der durch die beiden Bürstenwalzen 2, 3 aufgespannten Ebene in einen unterschiedlichen Neigungswinkel verschwenkt werden kann, durch geeignete, in der Zeichnung nicht dargestellte Mittel kann der Schubgriff gegebenenfalls in verschiedenen Winkelstellungen fixiert werden.

Ein Verschwenken des Schubgriffes 8 um die vertikale Schwenkachse führt dazu, daß der Schubgriff 8 aus einer Stellung, in der er sich in Richtung der Drehachsen der Bürstenwalzen 2, 3 erstreckt (in Figur 2 mit ausgezogenen Linien) in eine Stellung verschwenkt werden kann, in der er sich quer zur Drehachse der Bürstenwalzen 2, 3 erstreckt (in Figur 2 in strichpunktierten Linien dargestellt). Auch hier können geeignete Mittel vorgesehen sein, um den Schubgriff in beiden beschriebenen Stellungen festzulegen.

In der Stellung, in der sich der Schubgriff quer zur Drehachse der Bürstenwalzen 2, 3 erstreckt (strichpunktiert in Figur 2), kann das Gehäuse 1 durch Aufbringen von Schub- und Zugkräften verschoben werden, dabei drücken beide Bürstenwalzen 2 und 3 mit gleich großen Kräften auf eine zu reinigende Fläche 9.

Wird der Schubgriff 8 in eine Stellung verschwenkt, in der er sich in Richtung der Drehachsen der Bürstenwalzen 2, 3 erstreckt (ausgezogene Linien in Figur 2), kann über den Schubgriff 8 ein Drehmoment auf das Gehäuse 1 ausgeübt werden, so daß das Gehäuse 1 verkippt werden kann. Die Achse dieser Kippung verläuft parallel zu den Drehachsen der Bürstenwalzen 2 und 3 und liegt zwischen diesen.

Um eine solche Verkippung des Gehäuses 1 vornehmen zu können, weist der Schubgriff 8 an seinem freien Ende einen Querträger 10 auf, der über einen stangenförmigen Abschnitt 11 in der beschriebenen Weise mit dem Gehäuse 1 verbunden ist und der an seinen beiden Enden im Abstand zueinander angeordnete Griffelemente 12, 13 trägt. Durch Drücken eines der beiden Griffelemente 12 oder 13 nach unten wird das Gehäuse 1 derart verkippt, daß jeweils eine Bürstenwalze fest gegen die zu reinigende Fläche 9 gepreßt wird, während die andere von ihr abgehoben wird.

Dies ist in den Figuren 3 und 4 für unterschiedliche Kipprichtungen dargestellt. Da die Bürstenwalzen gegenseitig rotierend angetrieben sind, führt dies dazu, daß jeweils die fester angedrückte Bürstenwalze ihre Drehbewegung stärker auf die Fläche 9 überträgt als die von der Fläche 9 abgehobene Bürstenwalze, und dies führt zu einer Verschiebung des Gehäuses 1 relativ zur Fläche 9. Diese Verschiebung ergibt sich allein aufgrund der Verkippung, der Benutzer muß daher nur die Kräfte für die Verkippung aufwenden, um eine Verschiebung des Gehäuses 1 zu erreichen, die eigentliche Verschiebebewegung wird durch den Antrieb 4 erzeugt.

Durch abwechselndes Drücken auf die Griffelemente 12 und 13 läßt sich somit das Gehäuse 1 abwechselnd in der einen oder anderen Richtung verkippen, und dies führt zu einer abwechselnden Verschiebung des Gehäuses 1 in der einen Richtung oder in der anderen Richtung.

Durch Verschwenken des Schubgriffes um die vertikale Schwenkachse kann der Benutzer jederzeit wählen, ob er in konventioneller Weise das Gehäuse 1 durch Schieben und Ziehen bewegen will oder ob er die Verschiebebewegung des Gehäuses allein durch Verkippen des Gehäuses auslösen und dann durch den Antrieb des Gerätes vornehmen lassen will.

In den Figuren 5 und 6 ist ein abgewandeltes Ausführungsbeispiel eines Reinigungsgerätes dargestellt, das im wesentlichen gleich aufgebaut ist wie das der Figuren 1 bis 4. Gleiche Teile tragen daher dieselben Bezugszeichen.

Im Unterschied zu dem Ausführungsbeispiel der Figuren 1 bis 4 ist bei dem Reinigungsgerät der Figuren 5 und 6 der Schubgriff 8 in seiner Mitte unterteilt in einen unteren Abschnitt 14 und einen oberen Abschnitt 15, die um eine quer zur Längsachse des Schubgriffes 8 verlaufende Achse verschwenkbar miteinander verbunden sind. Die beiden Abschnitte 14 und 15 können durch eine geeignete Vorrichtung, die in der Zeichnung nicht näher spezifiziert ist, so gegeneinander verriegelt werden, daß eine Verschwenkung der Abschnitte 14 und 15 gegeneinander nicht möglich ist.

Der Schubgriff 8 ist an seiner Lagerung an dem Gehäuse 1 um eine weitere Achse verschwenkbar, die parallel zu der Schwenkachse der Abschnitte 14 und 15 verläuft und ebenfalls gegebenenfalls festgelegt werden kann.

Durch diese Ausgestaltung ist es möglich, den Schubgriff 8 platzsparend auf der Oberseite des Gehäuses 1 unterzubringen, wenn das Gerät nicht in Betrieb ist. Dazu wird der untere Abschnitt 14 parallel zur Oberseite des Gehäuses 1 verschwenkt, der obere Abschnitt 15 um 180° gegenüber dem unteren Abschnitt 14 umgelegt und ebenfalls auf der Oberseite des Gehäuses 1 abgelegt, wie dies aus Figur 5 ersichtlich wird. Dadurch ergibt sich eine sehr kompakte Zusammenlegung des Schubgriffes auf der Oberseite des Gehäuses 1.

## Patentansprüche

1. Reinigungsgerät mit zwei parallel zueinander an einem Rahmen (1) gelagerten, gegensinnig rotierend . angetriebenen Bürstenwalzen (2, 3) und mit einem an dem Rahmen (1) angreifenden Schubgriff (8), der in Richtung der Drehachsen der Bürstenwalzen (2, 3) von dem Rahmen (1) absteht und hinsichtlich einer Drehung um eine parallel zu den Drehachsen der Bürstenwalzen (2, 3) verlaufende Richtung drehfest mit dem Rahmen (1) verbunden ist, **dadurch gekennzeichnet, daß** der Schubgriff (8) an seinem vom Rahmen (1) entfernten Ende quer zu seiner Längsrichtung im Abstand angeordnete Griffelemente (12, 13) aufweist, und daß die Griffelemente (12, 13) im wesentlichen symmetrisch zu einer parallel zu den Drehachsen der Bürstenwalzen (2, 3) verlaufenden, zwischen diesen liegenden Vertikalebene angeordnet sind.

2. Gerät nach Anspruch 1, **dadurch gekennzeichnet, daß** der Schubgriff (8) um eine quer zur Richtung der Drehachsen der Bürstenwalzen (2, 3) verlaufende horizontale Schwenkachse schwenkbar mit dem Rahmen (1) verbunden ist.

3. Gerät nach einem der voranstehenden Ansprüche, **dadurch gekennzeichnet, daß** der Schubgriff (8) zwischen den Bürstenwalzen (2, 3) am Rahmen (1) angreift.

4. Gerät nach einem der voranstehenden Ansprüche, **dadurch gekennzeichnet, daß** der Schubgriff (8) die Form einer Stange (11) hat.

5. Gerät nach einem der Ansprüche 1 bis 4, **dadurch gekennzeichnet, daß** der Schubgriff die Form eines U-förmigen Bügels hat.

6. Gerät nach einem der voranstehenden Ansprüche, **dadurch gekennzeichnet, daß** der Schubgriff (8) um eine senkrecht stehende Schwenkachse in eine Lage verschwenkbar ist, in der er senkrecht zur Richtung der Drehachsen der Bürstenwalzen (2, 3) vom Rahmen (1) absteht.

7. Gerät nach Anspruch 6, **dadurch gekennzeichnet, daß** der Schubgriff (8) in seinen beiden Stellungen, in denen er sich in Richtung der Drehachsen der Bürstenwalzen (2, 3) erstreckt oder quer dazu, fixierbar ist.

8. Gerät nach einem der voranstehenden Ansprüche, **dadurch gekennzeichnet, daß** der Schubgriff (8) in mindestens zwei Abschnitte (14 bzw. 15) unterteilt ist, die in einer Arbeitsstellung aneinander anschließend festgelegt sind, in einer Ruhestellung dagegen zusammenfaltbar sind.

9. Gerät nach Anspruch 8, **dadurch gekennzeichnet, daß** die zusammengefalteten Abschnitte (14, 15) des Schubgriffes (8) auf die Oberseite des Rahmens (1) auflegbar sind.

## Claims

1. A cleaning appliance comprising two brush rollers (2, 3) mounted parallel to one another on a frame (1) and driven so as to rotate in opposite directions, and comprising a pushing handle (8) engaging the frame (1) and projecting therefrom in the direction of the rotation axes of the brush rollers (2, 3) and connected to the frame (1) so as to be rotationally fixed with respect to rotation about a direction extending parallel to the rotation axes of the brush rollers (2, 3), **characterised in that** the pushing handle (8) has spaced gripping members (12, 13) on its end remote from the frame (1) and transversely to its longitudinal direction, and **in that** the gripping members (12, 13) are arranged substantially symmetrically to a vertical plane extending parallel to the rotation axes of the brush rollers (2, 3) and lying therebetween.

2. An appliance according to claim 1, **characterised in that** the pushing handle (8) is connected to the frame (1) so as to be pivotable about a horizontal pivoting axis extending transversely to the direction of the rotation axes of the brush rollers (2, 3).

3. An appliance according to any one of the preceding claims, **characterised in that** the pushing handle (8) engages the frame (1) between the brush rollers (2, 3).

4. An appliance according to any one of the preceding claims, **characterised in that** the pushing handle (8) is in the form of a bar (11).

5. An appliance according to any one of claims 1 to 4, **characterised in that** the pushing handle is in the form of a U-shaped member.

6. An appliance according to any one of the preceding claims, **characterised in that** the pushing handle (8) is pivotable about a vertically extending pivoting axis into a position in which it projects from the frame (1) perpendicularly to the direction of the rotation axes of the brush rollers (2, 3).

7. An appliance according to claim 6, **characterised in that** the pushing handle (8) is fixable in its two positions in which it extends in the direction of the rotation axes of the brush rollers (2, 3) or transversely thereto.

8. An appliance according to any one of the preceding claims, **characterised in that** the pushing handle (8) is divided into at least two portions (14, 15) which are secured adjacent to one another in an operating position, but are foldable in a rest position.

9. An appliance according to claim 8, **characterised in that** the folded portions (14, 15) of the pushing handle (8) are placeable on the upper surface of the frame (1).

## Revendications

1. Appareil de nettoyage, comprenant deux cylindres à brosse (2,3) montés parallèlement l'un à l'autre dans un cadre (1) et entraînés en rotation en sens contraires, et comprenant un manche de poussée (8) qui attaque le cadre (1), ledit manche dépassant depuis le cadre (1) en direction des axes de rotation des cylindres à brosse (2, 3), et étant relié solidairement en rotation avec le cadre (1) vis-à-vis d'une rotation autour d'une direction parallèle aux axes de rotation des cylindres à brosse (2, 3), **caractérisé en ce que** le manche de poussée (8) comporte, à son extrémité éloignée du cadre (1), des éléments formant poignées (12, 13) agencés à distance l'un de l'autre perpendiculairement à sa direction longitudinale, et **en ce que** lesdits. éléments formant poignées (12, 13) sont agencés de façon sensiblement symétrique par rapport à un plan vertical parallèle aux axes de rotation des cylindres à brosse (2, 3) et situé entre ceux-ci.

2. Appareil selon la. revendication 1, **caractérisé en ce que** le manche (8) est relié avec faculté de basculement avec le cadre (1) autour d'un axe de basculement horizontal qui s'étend perpendiculairement à la direction des axes de rotation des cylindres à brosse (2, 3).

3. Appareil selon l'une des revendications précédentes, **caractérisé en ce que** le manche (8) attaque le cadre (1) entre les cylindres à brosse (2, 3).

4. Appareil selon l'une des revendications précédentes, **caractérisé en ce que** le manche (8) a la forme d'une barre (11).

5. Appareil selon l'une des revendications 1 à 4, **caractérisé en ce que** le manche a la forme d'un arceau en forme de U.

6. Appareil selon l'une des revendications précédentes, **caractérisé en ce que** le manche (8) est capable de basculer, autour d'un axe de basculement vertical, jusque dans une position dans laquelle il dépasse du cadre (1) perpendiculairement à la direction des axes de rotation des cylindres à brosse (2, 3).

7. Appareil selon la revendication 6, **caractérisé en ce que** le manche (8) est susceptible d'être fixé dans ses deux positions, dans lesquelles il s'étend soit en direction des axes de rotation des cylindres à brosse (2, 3), soit perpendiculairement à ceux-ci.

8. Appareil selon l'une des revendications précédentes, **caractérisé en ce que** le manche (8) est subdivisé en au moins deux tronçons (14, respectivement 15), lesquels sont fixés à la suite l'un de l'autre dans une position de travail, mais susceptibles d'être repliés l'un contre l'autre dans une position de repos.

9. Appareil selon la revendication 8, **caractérisé en ce que** les tronçons repliés (14, 15) du manche (8) sont susceptibles d'être appliqués contre la face supérieure du cadre (1).
